# EUROPÄISCHE PATENTSCHRIFT

(11) **EP 1 704 623 B1**
(45) Veröffentlichungstag und Bekanntmachung des Hinweises auf die Patenterteilung: **30.11.2011**
(21) Anmeldenummer: 03819049.2
(22) Anmeldetag: 15.12.2003
(51) Int. Cl.: H01R 12/70

(54) **KABELVERBINDER**
CABLE CONNECTOR
CONNECTEUR DE CABLES

(43) Veröffentlichungstag der Anmeldung: 27.09.2006
(73) Patentinhaber: WOERTZ AG, CH-4132 Muttenz 1 (CH)
(72) Erfinder: HAMOIGNON, Maurice, F-68440 Habsheim (FR)
(74) Vertreter: Troesch Scheidegger Werner AG
(86) Internationale Anmeldenummer: PCT/CH2003/000819
(87) Internationale Veröffentlichungsnummer: WO 2005/057729

(56) Entgegenhaltungen:
- GB-A- 2 241 841
- US-A- 5 195 907
- US-B1- 6 364 695

## Beschreibung

Die vorliegende Erfindung betrifft einen Kabelverbinder in Form einer aus mindestens zwei um eine Schwenkachse gegeneinander klappbaren Teilen gebildeten Dose, zum elektrisch leitenden Verbinden eines mehrere Adern in Form von Litzenleitern,aufweisenden Flachkabels mit mindestens einem, ebenfalls mehrere Adern in Form von Litzenleitern aufweisenden Rundkabels, mit einem Dosenoberteil zur seitlich voneinander getrennten Aufnahme der abisolierten Adern des im vorgesehenen Verbindungsabschnitt innerhalb des Dosenoberteils abgemantelten Rundkabels und einem Dosenunterteil zur Aufnahme des Flachkabels, sowie mit elektrisch leitenden Kontaktierungselementen, an welche die Adern des genannten Rundkabels anschliessbar sind und welche mit Schneidspitzen zum Durchstechen der Aderisolationen und Eindringen in die Litzen der Adern des Flachkabels versehen sind.

Ein solcher-Kabelverbinder, bei welchem die miteinander zu verbindenden mehradrigen Kabel vorzugsweise als Flachkabel einerseits und Rundkabel andererseits ausgebildet sind, ist z.B. in der PCT Anmeldung WO 03/021721 beschrieben.

Bei diesem bekannten Kabelverbinder werden die Kontaktierungselemente im einen Teil des Dosenoberteils bildenden Zwischenteil gehalten. Die Kontaktierungselemente weisen, sowohl nach unten als auch nach oben abstehende Schneidspitzen auf, sodass durch Zusammendrücken der Dosenteile die Verbindung zwischen den beiden Kabeln automatisch erstellt wird. Unabhängig davon ob die Schneidspitzen der Kontaktierungselemente in beide Kabel oder nur in eines einzudrücken sind, muss eine relativ grosse Kraft aufgewendet werden, um den Schliessvorgang mit der erforderlichen Sicherheit zu bewerkstelligen.

Aufgabe der vorliegenden Erfindung war es somit, diesem Nachteil zu begegnen und Mittel bereit zu stellen, welche das Verschliessen des Kabelverbinders auf einfache und unaufwendige Weise ermöglichen.

Diese Aufgabe wurde bei einem Kabelverbinder der eingangs definierten Art erfindungsgemäss durch die Merkmale des kennzeichnenden Teils von Anspruch 1 gelöst.

Besondere Ausführungsformen des erfindungsgemässen Kabelverbinders sind in den abhängigen Ansprüchen definiert.

Die Erfindung wird nachstehend anhand von in der Zeichnung dargestellten Ausführungsbeispielen noch etwas näher erläutert. Es zeigt:
- Fig. 1: einen Schnitt durch einen schematisch dargestellten Kabelverbinder nach der Erfindung;
- Fig. 2: den Kabelverbinder nach Fig. 1 in Draufsicht;
- Fig. 3: eine weitere Ansicht des Kabelverbinders nach Fig. 1 mit einem Schenkel des bügelförmigen Verschlusshebels im Detail, und
- Fig. 4: einen Schnitt, schematisch, durch eine Variante eines erfindungsgemässen Kabelverbinders.

Der in den Figuren 1 bis 3 gezeigte dosenförmige Kabelverbinder weist ein Dosenoberteil 1 und ein Dosenunterteil 2 auf, welche um eine auf der linken Seite liegende Schwenkachse gegeneinander klappbar sind. Der Kabelverbinder dient dazu, die Adern eines Rundkabels 3 mit den Adern eines Flachkabels 4 auf einfache Weise zu verbinden.

Die einzelnen abisolierten Adern 3' des Rundkabels 3, welches mittels Bride 5,5' am Eingang zum Dosenoberteil 1 gehalten ist, werden an leitende Kontaktierungselemente 6 angeschlossen (mittels Klemmen 7 und Schrauben 8).

Die den einzelnen Adern 3' zugeordneten Kontaktierungselemente 6 weisen nach unten gerichtete Schneidspitzen 6' auf, welche sich beim Zusammenklappen der beiden Dosenteile 1,2 automatisch durch die Isolierungen hindurch in die Litzenleiter 4' des Flachkabels 4 eingraben und die gewünschte elektrische Verbindung herstellen.

Damit die zum vollständigen Zuklappen der Dosenteile erforderlichen Kräfte aufgebracht werden können, ist als Kern der vorliegenden Erfindung am Dosenoberteil 1 ein Verschlusshebel 9 angelenkt. Der Hebel 9 ist bügelförmig ausgebildet und jeder Bügelschenkel auf jeweils einer Seite des Dosenoberteils 1 angelenkt.

Jeder Bügelschenkel ist mit einer Schliessklaue 10 versehen, welche mit einem zugeordneten Nocken 11 an entgegengesetzten Seiten des Dosenunterteils 2 zusammenwirkt, um beim Umlegen des Hebels 9 mittels Hebelwirkung die beiden Dosenteile gegeneinander zu drücken (und zu halten) und dabei ohne besonderen Kraftaufwand die Schneidspitzen 6' in die Litzenadern 4' des Flachkabels 4 zu drücken.

Fig. 4 der Zeichnung zeigt schematisch eine Variante des erfindungsgemässen Kabelverbinders. Der wesentliche Unterschied besteht darin, dass dem Dosenoberteil 1 noch ein Zwischenteil 1' zugeordnet ist, welches zum Halten der Kontaktierungselemente 6 dient. Diese weisen sowohl nach unten als auch nach oben ragende Schneidspitzen 6' bzw. 6" auf.

Die einzelnen Adern 3' des abgemantelten Rundkabels 3, werden ohne Abisolierung beim Schliessen des Verbinders von den oberen Schneidspitzen 6" erfasst und damit elektrisch verbunden (entsprechend den unteren Schneidspitzen 6', welche in die Litzenleiter 4' des Flachkabels eindringen). Zum Schliessen des Kabelverbinders ist auch hier der erfindungswesentliche Verschlusshebel 9 vorgesehen.

## Patentansprüche

1. Kabelverbinder in Form einer aus mindestens zwei um eine Schwenkachse gegeneinander klappbaren Teilen gebildeten Dose, zum elektrisch leitenden Verbinden eines mehrere Adern in Form von Litzenleitern aufweisenden Flachkabels (4) mit mindestens einem, ebenfalls mehrere Adern in Form von Litzenleitern aufweisenden Rundkabels (3), mit einem Dosenoberteil (1) zur seitlich voneinander getrennten Aufnahme der abisolierten Adern des im vorgesehenen Verbindungsabschnitt innerhalb des Dosenoberteils abgemantelten Rundkabels (3) und einem Dosenunterteil (2) zur Aufnahme des Flachkabels (4), sowie mit elektrisch leitenden Kontaktierungselementen (6), an welche die Adern des Rundkabels anschliessbar sind und welche mit Schneidspitzen (6') zum Durchstechen der Aderisolationen und Eindringen in die Litzen der Adern des Flachkabels versehen sind, **dadurch gekennzeichnet, dass** zum Zusammenklappen und gegenseitigen Verschliessen von Dosenoberteil und Dosenunterteil und damit zum Einpressen der Kontaktierungselemente in die anzuschliessenden Adern des Flachkabels ein Verschlusshebel (9) vorgesehen ist, welcher im Abstand von der Schwenkachse am einen Dosenteil angelenkt ist und eine Schliessklaue (10) aufweist, welche mit einem festen Nocken (11) am anderen Dosenteil derart angreift, dass bei Betätigung des Verschlusshebels in Schliessrichtung die beiden Dosenteile gegeneinander geklappt werden.

2. Kabelverbinder nach Anspruch 1, **dadurch**
**gekennzeichnet, dass** der Verschlusshebel (9) bügelförmig ausgebildet ist, den Hebel tragenden Dosenteil übergreift und die Bügelschenkel an beiden Seiten des Dosenteils angelenkt sind und jeder Schenkel eine Schliessklaue (10) aufweist, welche jeweils mit einem zugehörigen Nocken an gegenüberliegenden Seiten des anderen,Dosenteils zusammenwirkt.

3. Kabelverbinder nach Anspruch 1 oder 2, bei welchem das Dosenoberteil seinerseits aus zwei miteinander verbindbaren Teilen gebildet ist, nämlich aus einem Deckelteil und einem darunterliegenden Zwischenteil (1'), wobei die nicht abisolierten Adern des anzuschliessenden Rundkabels zwischen Deckelteil und Zwischenteil einzusetzen sind, und wobei die Kontaktierungselemente nach oben und unten abstehende Schneidspitzen (6',6") zum Eindringen in die Litzen beider Kabel aufweisen und im Zwischenteil (1) angeordnet und festgehalten sind, das Ganze derart, dass die Schneidspitzen der Kontaktierungselemente aus beiden dem Deckelteil des Dosenoberteils bzw. Dosenunterteils gegenüberliegenden Flächen des Zwischenteils soweit zu den miteinander zu verbindenden Adern vorstehen, dass beim sandwichartigen Zusammenbau von Ober-, Zwischen- und Unterteil durch Zusammenklappen von Dosenober- und Unterteil mittels des Verschlusshebels selbsttätig elektrisch miteinander verbunden werden.

## Claims

1. Cable connector in the form of a box formed from at least two parts being foldable against each other around a pivoting axis, for electrically conducting connecting of a flat cable (4) comprising several wires in the form of bunched conductors with at least one round cable (3) comprising also several wires in the form of bunched wires, with an upper part of the box (1) for receiving laterally separately from each other the skinned wires of the stripped round cable (3) into the provided connecting section within the upper part of the box and a lower part of the box (2) for reception of the flat cable (4) as well as electrically conductive contacting elements (6) to which the wires of the round cable are connectable and which are provided with cutting tops (6') for piercing the insulation of the wires and penetrating into the strands of the wires of the flat cable, **characterized in that** a locking lever (9) is provided for folding and for mutual locking the upper part of the box and the lower part of the box and therewith for press-fitting the contacting elements into the wires of the flat cable designated to be connected, being linked to one of the parts of the box at a distance of the pivoting axis and comprises a locking claw (10), which acts with a firm cam (11) on the other part of the box in such a manner that both parts of the box are folded against each other in actuating the locking lever in closing direction.

2. Cable connector according to claim 1, **characterized in that** the locking lever (9) is stirrup-shaped, grasps over the part of the box carrying the lever and the stirrup legs are linked to both sides of the part of the box and each leg comprises a locking claw (10) which interacts with a corresponding cam on opposing sides of the other part of the box.

3. Cable connector according to claim 1 or 2, at which the upper part of the box on its part is formed from two parts connectable to each other, namely from a cover part and a subjacent intermediate part (1') wherein the wires non-skinned of the round cable to be connected are designated to be placed between the cover part and the intermediate part, and wherein the contacting elements comprise cutting tops (6', 6") protruding upwards and downwards for penetrating into the strands of both cables and are arranged and held in the intermediate part (1'), the whole such that the cutting tops of the contacting elements protrude from both faces of the intermediate part opposing the cover part of the upper part of the box or the lower part of the box, respectively, as far as to the wires designated to be connected to each other, that in assembling in sandwich-like manner the upper part, the intermediate part and the lower part, they are electrically connected to each other automatically in folding the upper part of the box against the lower part of the box with the aid of the locking lever.

## Revendications

1. Connecteur de câbles sous forme d'une boîte formée au moins de deux parties pliables l'une contre l'autre autour d'un axe pivotant, pour connecter de façon conductrice électrique un câble plat (4) comprenant plusieurs brins sous forme de torsades avec au moins un câble rond (3), également comprenant de plusieurs brins sous forme de torsades, avec une partie supérieure de la boîte(1) pour recevoir de façon latérale des brins dénudés du câble rond (3) séparé l'un de l'autre dans la section de connecteur à l'intérieure de la partie supérieure de la boîte (1) et une partie inférieure (2) de la boîte pour recevoir le câble plat (4), ainsi que des éléments de contact conducteur électrique (6), auxquels les brins du câble rond sont connectables et qui sont munis des pointes coupantes (6') pour perforer l'isolation des brins et de pénétrer dans les torons des brins du câble plat, **caractérisé en ce qu'**un levier de fermeture (9) est prévu pour plier et enfermer mutuellement la partie supérieure de la boîte et la partie inférieure de la boîte et par cela de presser les éléments de contact dans les brins du câble plat déstinés à être connectés, qui est articulé à une partie de la boîte en distance de l'axe pivotant et comprend une griffe fermante (10), qui agit sur l'autre partie de la boîte avec une came (11) ferme de la sorte que les deux parties de la boîte sont pliées l'une contre l'autre en actionnant le levier de fermeture en direction de fermeture.

2. Connecteur de câbles selon la revendication 1, **caractérisé en ce que** le levier de fermeture (9) est formé comme un étrier, recouvre la partie de la boîte qui porte le levier et que les branches de l'étrier sont articulées aux deux côtés de la partie de la boîte et que chaque branche comprend une griffe de fermeture (10), qui coopère avec une came correspondante des faces opposantes de l'autre partie de la boîte.

3. Connecteur de câbles selon la revendication 1 ou 2, auquel la partie supérieure de la boîte de son côté est formée de deux parties qui sont reliables l'une à l'autre, en effet d'une partie de couvercle et d'une partie intermédiaire (1') arrangée en-dessous, les brins non-dénudés du câble rond déstinés d'être connectés étant déstinés d'être mis entre la partie de couvercle et la partie intermédiaire, et les éléments de contact comprenant des pointes coupantes (6', 6") émergeant en haut et en bas pour pénétrer dans les torons des deux câbles et sont arrangées et tenues dans la partie intermédiaire, l'ensemble de sorte que les pointes coupantes des éléments de contact émergent des deux surfaces opposantes de la partie du couvercle de la partie supérieure de la boîte respectivement de la partie inférieure de la boîte jusqu'aux brins déstinés d'être reliés l'un à l'autre, de la sorte qu'en assemblant de manière de sandwich la partie supérieure, la partie intermédiaire et la partie inférieure, ils sont connectés de façon électrique automatiquement l'un à l'autre en pliant la partie supérieure de la boîte et la partie inférieure de la boîte l'une contre l'autre à l'aide du levier de fermeture.
